# EUROPÄISCHE PATENTSCHRIFT

(11) **EP 2 572 067 B1**
(45) Veröffentlichungstag und Bekanntmachung des Hinweises auf die Patenterteilung: **27.07.2016**
(21) Anmeldenummer: 11724994.6
(22) Anmeldetag: 17.05.2011
(51) Int. Cl.: E05G 1/14

(54) **VORRICHTUNG ZUM UNGÜLTIGMACHEN VON WERTSCHEINEN**
DEVICE FOR INVALIDATING VALUE NOTES
DISPOSITIF SERVANT À INVALIDER DES BILLETS DE BANQUE

(30) Priorität: 17.05.2010 DE 102010016970
(43) Veröffentlichungstag der Anmeldung: 27.03.2013
(73) Patentinhaber: Wincor Nixdorf International GmbH, 33106 Paderborn (DE)
(72) Erfinder: BERENDES, Elmar, 34414 Warburg-Nörde (DE)
(74) Vertreter: Schaumburg und Partner Patentanwälte mbB
(86) Internationale Anmeldenummer: PCT/EP2011/057966
(87) Internationale Veröffentlichungsnummer: WO 2011/144611

(56) Entgegenhaltungen:
- DE-C- 399 790
- FR-A1- 2 595 491
- GB-A- 2 430 469
- US-A1- 2003 005 882

## Beschreibung

Die Erfindung betrifft eine Vorrichtung um Ungültigmachen von Wertscheinen, die einen Farbstoffbehälter, in dem der Farbstoff zum irreversiblen Einfärben der Wertscheine aufgenommen ist, und eine Auslöseeinheit, die den Farbstoff in Kontakt mit den Wertscheinen bringt, umfasst.

Um Manipulationsversuchen an Geldkassetten vorzubeugen, werden diese mit sogenannten Tintenkits ausgestattet. Beim Detektieren eines Manipulationsversuchs mit Hilfe eines entsprechenden Sensors wird das Tintenkit ausgelöst und die in der Geldkassette aufgenommenen Wertscheine werden mit Hilfe eines Farbstoffes irreversibel eingefärbt. Die so eingefärbten Wertscheine können von einem potentiellen Dieb nicht in Umlauf gebracht werden und sind somit für ihn unbrauchbar.

Beim Auslösen des Tintenkits wird Kohlendioxid aus einer Gaspatrone in den Farbstoffbehälter geleitet, so dass sich in dem Farbstoffbehälter ein Innendruck aufbaut, der größer als der den Farbstoffbehälter umgebende Druck ist, so dass der Farbstoff durch die Druckdifferenz aus dem Farbstoffbehälter hinausgedrückt wird und auf die Wertscheine gespritzt wird und diese einfärbt.

Bei bekannten Tintenkits ist die Gaspatrone außerhalb des Farbstoffbehälters angeordnet und über entsprechende Verbindungselemente derart mit dem Farbstoffbehälter verbunden, dass bei einer Auslösung des Tintenkits das Gas der Gaspatrone in den Farbstoffbehälter geleitet wird. Problematisch an diesem Aufbau ist, dass relativ viel Bauraum benötigt wird und dass durch die Verbindungselemente zwischen der Gaspatrone und dem Farbstoffbehälter die Fehleranfälligkeit erhöht wird, so dass die Ausfallwahrscheinlichkeit des Tintenkits erhöht ist. Ein Tintenkit ist beispielsweise aus dem Dokument WO 2006/084853 A1 bekannt.

Die US 2003/005882 A1 offenbart die Merkmale des Oberbegriffs des Anspruchs 1.

Es ist Aufgabe der Erfindung, eine Vorrichtung zum Ungültigmachen von Wertscheinen anzugeben, die einfach und kompakt aufgebaut ist.

Aus dem Dokument FR 2 595 491 A1 ist eine Entwertungseinheit bekannt, die eine innerhalb des Farbstoffbehälters angeordnete Gaspatrone umfasst. Die Gaspatrone ist über eine elastische Membran von dem Farbstoff im Farbstoffbehälter getrennt.

Das Dokument GB 2 430 469 A beschreibt einen Behälter, aus dem eine in ihm aufgenommene Flüssigkeit mit Hilfe einer Gaspatrone befördert werden kann.

Diese Aufgabe wird durch eine Vorrichtung mit den Merkmalen des Anspruchs 1 gelöst. Vorteilhafte Weiterbildungen der Erfindung sind in den abhängigen Ansprüchen angegeben.

Durch das Anordnen der Auslöseeinheit innerhalb des Farbstoffbehälters wird eine kompakte, platzsparende Bauform der Vorrichtung erreicht, so dass beim Einsatz, beispielsweise in Geldkassetten, weniger Bauraum benötigt wird und dieser für andere Zwecke zur Verfügung steht. Ferner wird durch das Anordnen der Auslöseeinheit innerhalb des Farbstoffbehälters erreicht, dass die Auslöseeinheit durch den Farbstoffbehälter geschützt ist. Um Manipulationsversuchen vorzubeugen, umfasst der Farbstoffbehälter einen elektrischen Bohrschutz , mit dessen Hilfe ein Aufbohren des Farbstoffbehälters verhindert wird und/oder im Falle des Versuchs eines Aufbohrens das Tintenkit ausgelöst wird. Durch die Anordnung der Auslöseeinheit innerhalb des Farbstoffbehälters wird auch dieser durch den Bohrschutz geschützt.

Als elektrischer Bohrschutz sind Sensoren verwendet, die ein Anbohren des Farbstoffbehälters detektieren und in diesem Fall die Vorrichtung auslösen. Ferner wird durch das Anordnen der Auslöseeinheit innerhalb des Tintenbehälters erreicht, dass die Auslöseeinheit nicht über weitere Bauteile bzw. über wenige Bauteile mit dem Farbstoffbehälter verbunden werden muss, so dass die Anzahl der zu verwendenden Bauteile reduziert wird, wodurch der Aufwand, die Fehleranfälligkeit und die Kosten gesenkt werden.

Die Auslöseeinheit ist insbesondere zumindest teilweise von dem Farbstoff umgeben. Hierdurch wird erreicht, dass keine weiteren Bauelemente notwendig sind, die die Auslöseeinheit von dem innerhalb des Farbstoffbehälters angeordneten Farbstoffs trennen, wodurch ein einfacher Aufbau erreicht wird.

Die Auslöseeinheit umfasst eine mit Gas oder zu einer Flüssigkeit verflüssigten Gas befüllte Gaspatrone, wobei beim Auslösen der Vorrichtung der Farbstoff mit Hilfe des Gases der Gaspatrone durch mindestens eine Öffnung des Farbstoffbehälters befördert und mit den Wertscheinen in Kontakt gebracht wird. Durch die Gaspatrone wird in dem Farbstoffbehälter insbesondere ein Innendruck erzeugt, der größer ist als der Umgebungsdruck, so dass der Farbstoff aufgrund der Druckdifferenz mit hoher Geschwindigkeit aus dem Farbstoffbehälter befördert wird. Das in der Gaspatrone aufgenommene Gas bzw. die aufgenommene Flüssigkeit umfasst insbesondere Kohlendioxid. Solche Kohlendioxidgasdruckpatronen lassen sich einfach und kostengünstig beschaffen und sind leicht zu handhaben.

Durch die Anordnung der Auslöseeinheit und somit der Gaspatrone innerhalb des Farbstoffbehälters wird erreicht, dass bei einer Auslösung der hohe Innendruck direkt in dem Farbstoffbehälter aufgebaut wird. Im Gegensatz zu Bauformen, bei denen die Gaspatrone außerhalb des Farbstoffbehälters angeordnet ist, kann auf entsprechende Verbindungselemente, durch die das Gas von der außerhalb angeordneten Gaspatrone in den Farbstoffbehälter geführt wird, verzichtet werden, so dass ein einfacher fehlerunanfälliger Aufbau erreicht wird.

Ferner ist es vorteilhaft, wenn eine Steuereinheit vorgesehen ist, die die Auslöseeinheit zum Auslösen der Vorrichtung derart steuert, dass mindestens eine Gasauslassöffnung der Patrone geöffnet wird, so dass das Gas aus der Gaspatrone in den Farbstoffbehälter entweicht und der Farbstoff durch die Öffnung des Farbstoffbehälters befördert wird. Die Auslöseeinheit umfasst hierzu insbesondere einen Zünder, mit dessen Hilfe die Gasauslassöffnung der Gaspatrone beim Auslösen geöffnet wird. Dieser Zünder kann elektrisch und/oder pyrotechnisch ausgebildet sein. Alternativ kann ein Ventil vorgesehen sein. Bei einer bevorzugten Ausführungsform der Erfindung umfasst der Zünder eine Sprengkapsel, die zum Auslösen der Vorrichtung gezündet wird, wodurch die Gasauslassöffnung aufgesprengt wird und das unter großem Druck stehende Gas der Gaspatrone schlagartig entweichen kann, so dass der Farbstoff zeitnah mit hoher Geschwindigkeit aus dem Farbstoffbehälter befördert wird und die Wertscheine schneller eingefärbt werden als sie von einem potentiellen Dieb entnommen werden können.

Das Gas bzw. die Flüssigkeit in der Gaspatrone hat insbesondere einen gegenüber dem Umgebungsdruck höheren Druck, so dass das Gas nach dem Öffnen der Gasauslassöffnung der Gaspatrone den Innendruck des Farbstoffbehälters erhöht. Hierdurch wird ein schnelles schlagartiges Versprühen des Farbstoffes auf die Wertscheine erreicht.

Der durch die Öffnung des Farbstoffbehälters beförderte Farbstoff wird insbesondere mit Hilfe einer Verteilereinheit auf die Wertscheine gesprüht. Die Verteilereinheit umfasst vorzugsweise mindestens eine Verteilerplatte mit einer oder mehreren Öffnungen zum Versprühen des Farbstoffes, eine Leitungsanordnung zum Versprühen des Farbstoffes und/oder mindestens eine Düse zum Versprühen des Farbstoffes. Hierdurch wird eine gute Verteilung des Farbstoffes erreicht, so dass alle Wertscheine von dem Farbstoff kontaktiert und somit ungültig gemacht werden.

Ein weiterer Aspekt der Erfindung betrifft eine Geldkassette mit einem Aufnahmefach und/oder einen Rollenspeicher zur Aufnahme von Wertscheinen und mindestens einer Vorrichtung zum Ungültigmachen der in dem Aufnahmefach bzw. dem Rollenspeicher aufgenommenen Wertscheine. Die Vorrichtung zum Ungültigmachen der aufgenommenen Wertscheine ist wie zuvor beschrieben ausgebildet. Durch das Anordnen der Auslöseeinheit innerhalb des Farbstoffbehälters wird ein platzsparender Aufbau der Vorrichtung zum Ungültigmachen von Wertscheinen erreicht, so dass in der Geldkassette für die Vorrichtung wenig Bauraum benötigt wird und dieser für andere Bauelemente, insbesondere für ein möglichst großes Aufnahmefach oder einen möglichst großen Rollenspeicher zur Aufnahme einer großen Anzahl von Wertscheinen, genutzt werden kann.

Weitere Vorteile und Merkmale der Erfindung ergeben sich aus der folgenden Beschreibung, die die Erfindung anhand von Ausführungsbeispielen in Zusammenhang mit den beigefügten Figuren näher erläutert.

Es zeigen:
- Figur 1: eine schematisch perspektivische Darstellung einer Vorrichtung zum Ungültigmachen von Wertscheinen gemäß einer ersten Ausführungsform der Erfindung;
- Figur 2: eine schematische perspektivische Darstellung eines Farbstoffbehälters der Vorrichtung nach Figur 1;
- Figur 3: eine weitere schematische perspektivische Darstellung des Farbstoffbehälters nach Figur 2;
- Figur 4: eine schematische perspektivische Darstellung einer Auslöseeinheit der Vorrichtung nach den Figuren 1 bis 3; und
- Figur 5: eine schematische Schnittdarstellung eines Farbstoffbehälters gemäß einer zweiten Ausführungsform der Erfindung.

In Figur 1 ist eine schematische perspektivische Darstellung einer als Tintenkit 10 ausgebildeten Vorrichtung zum Ungültigmachen von Wertscheinen dargestellt. Das Tintenkit 10 wird insbesondere in Geldkassetten eingesetzt, um im Falle eines detektierten Manipulationsversuches die in der Geldkassette aufgenommenen Wertscheine irreversibel einzufärben, so dass ein potentieller Dieb diese nicht in Umlauf bringen kann und sie somit für ihn unbrauchbar sind. Alternativ kann das Tintenkit 10 auch in anderen Behältnissen, beispielsweise Transportkoffern, eingesetzt werden.

Das Tintenkit 10 umfasst einen Farbstoffbehälter 12, in dem der Farbstoff zum Einfärben der Wertscheine aufgenommen ist. Im Falle eines detektierten Manipulationsversuches befördert eine Auslöseeinheit 14 den Farbstoff aus dem Farbstoffbehälter 12 in ein Sprührohr 16, das eine Vielzahl von Öffnungen aufweist, durch die der Farbstoff auf die nicht dargestellten Wertscheine gesprüht wird, so dass die Wertscheine irreversibel eingefärbt werden. Eine der Öffnungen des Sprührohres 16 ist beispielhaft mit dem Bezugszeichen 18 bezeichnet. Bei einer alternativen Ausführungsform der Erfindung können auch mehrere Sprührohre 16, insbesondere zwei Sprührohre 16 verwendet werden. Ebenso können zusätzlich oder alternativ zu dem Sprührohr 16 eine oder mehrere mehrere Öffnungen aufweisende Verteilerplatten und/oder eine oder mehrere Düsen zum Versprühen des Farbstoffes auf die Wertscheine verwendet werden.

In Figur 2 ist eine schematische perspektivische Darstellung des Farbstoffbehälters 12, der Auslöseeinheit 14 und eines Verbindungselementes 20 zur Verbindung des Farbstoffbehälters 12 mit dem nicht dargestellten Sprührohr 16 gezeigt. Elemente mit gleichem Aufbau oder gleicher Funktion haben dieselben Bezugszeichen.

In Figur 3 ist eine weitere schematische perspektivische Darstellung des Farbstoffbehälters 12, der Auslöseeinheit 14 und des Verbindungselementes 20 gezeigt, wobei die durch die Außenwand 22 des Farbstoffbehälters 12 nicht sichtbaren Bauteile der Auslöseeinheit 14 und des Verbindungselementes 20 mit Hilfe von Strichlinien dargestellt sind. Figur 4 zeigt eine vergrößerte Darstellung der Auslöseeinheit 14.

Die Auslöseeinheit 14 umfasst eine Gaspatrone 24, in der ein Gas, insbesondere Kohlendioxid, oder ein zu einer Flüssigkeit verflüssigtes Gas aufgenommen ist, wobei der Innendruck der Gaspatrone 24 wesentlich größer ist als der Umgebungsdruck. Der Hals 26 der Gaspatrone 24 ist in einem Aufnahmeelement 28 aufgenommen, so dass die Gaspatrone 24 selbst beim Auslösen des Tintenkits durch das Öffnen einer Gasauslassöffnung der Gaspatrone 24 ortsfest gehalten wird. Dadurch wird eine Bewegung der Gaspatrone 24 innerhalb des Farbstoffbehälters 12 verhindert, so dass Beschädigungen anderer Bauteile vermieden werden.

Die Auslöseeinheit 12 hat ferner einen Zünder 30, der eine Sprengkapsel 32 umfasst, die über ein elektrisches Zündelement 34 gezündet werden kann. Durch das Zünden der Sprengkapsel 32 wird ein Schlagbolzen 36 in Richtung des Pfeiles P1 in Richtung der Stirnseite des Halses 26 der Gaspatrone 24 geschossen, so dass die Stirnseite von dem Schlagbolzen 36 durchschlagen wird und eine Auslassöffnung der Gaspatrone 24 geöffnet wird. Aufgrund des Innendrucks der Gaspatrone 24 entweicht ein Großteil des Gases schlagartig aus der Gaspatrone 24 und gelangt über einen Kanal 40 aus dem Aufnahmeelement 28 in den Raum des Farbstoffbehälters 12, in dem auch der Farbstoff angeordnet ist.

Das aus der Gaspatrone 24 entweichende Gas erhöht der Innendruck des Farbstoffbehälters 12 so lange, bis eine Berstscheibe 42 des Verbindungselementes 20 berstet und der Farbstoff durch die so entstehende Öffnung 44 über das Verbindungselement 20 in das Sprührohr 16 befördert wird, so dass es über die Öffnungen 18 des Sprührohres 16 auf die zu entwertenden Wertscheine gesprüht wird. Bei einer alternativen Ausführungsform der Erfindung kann die Öffnung 44 des Verbindungselementes 20 anstatt durch eine Berstscheibe 42 auch durch eine Membran verschlossen sein.

Durch das Integrieren der Auslöseeinheiten 14, insbesondere der Gaspatrone 24, in den Farbstoffbehälter 12 wird eine kompakte Bauweise des Tintenkits 10 erreicht. Ferner wird hierdurch erreicht, dass das Gas direkt zum Druckaufbau in den Farbstoffbehälter 12 gelangt, so dass der im Farbstoffbehälter 12 aufgenommene Farbstoff schnell und zuverlässig über das Sprührohr 16 versprüht wird.

Erfindungsgemäß weist die Wand des Farbstoffbehälters 12 einen elektrischen Bohrschutz auf, durch den ein Durchbohren der Wand und somit ein Ablassen des Farbstoffes verhindert wird.

Durch die Anordnung der Auslöseeinheit 14 innerhalb des Farbstoffbehälters 12 wird erreicht, dass auch die Auslöseeinheit 14 durch diesen Bohrschutz vor Manipulationen geschützt ist.

In Figur 5 ist eine schematische perspektivische Darstellung eines Farbstoffbehälters 50 und einer Auslöseeinheit 52 gemäß einer weiteren Ausführungsform der Erfindung gezeigt, wobei bei dieser Ausführungsform der Zünder 54 der Auslöseeinheit 52 innerhalb des Farbstoffbehälters 50 angeordnet ist, so dass verglichen mit der in den Figuren 1 bis 4 gezeigten Ausführungsform eine noch kompaktere Bauweise erreicht wird.

### Bezugszeichenliste

- 10: Tintenkit
- 12, 50: Farbstoffbehälter
- 14, 52: Auslöseeinheit
- 16: Sprührohr
- 18: Öffnung
- 20: Verbindungselement
- 22: Außenwand
- 24: Gaspatrone
- 26: Hals
- 28: Aufnahmeelement
- 30, 54: Zünder
- 32: Sprengkapsel
- 34: Zündelement
- 36: Schlagbolzen
- 40: Kanal
- 42: Berstscheibe
- 44: Öffnung
- P1: Richtung

## Patentansprüche

1. Vorrichtung zum Ungültigmachen von Wertscheinen,
mit einem Farbstoffbehälter (12, 50), in dem ein Farbstoff zum irreversiblen Einfärben der Wertscheine aufgenommen ist, und
mit einer Auslöseeinheit (14, 52), die den Farbstoff in Kontakt mit den Wertscheinen bringt,
wobei die Auslöseeinheit (14, 52) innerhalb des Farbstoffbehälters (12, 50) angeordnet ist,
wobei die Auslöseeinheit (14, 52) eine mit einem Gas oder einem zu einer Flüssigkeit verflüssigten Gas befüllte Gaspatrone (24) umfasst, und wobei mit Hilfe des Gases beim Auslösen der Vorrichtung (10) der Farbstoff durch mindestens eine Öffnung (44) des Farbstoffbehälters (12, 50) befördert wird,
wobei der Farbstoff die Gaspatrone (24) kontaktiert, und
wobei das Gas der Gaspatrone (24) beim Auslösen direkt in den Farbstoffbehälter (12, 50) entweicht,
**dadurch gekennzeichnet, dass** die Wand des Farbstoffbehälters (12, 50) einen elektrischen Bohrschutz umfasst, und dass der elektrische Bohrschutz Sensoren umfasst, die ein Anbohren der Wand des Farbstoffbehälters (12, 50) detektieren und in diesem Fall die Vorrichtung (10) auslösen.

2. Vorrichtung (10) nach Anspruch 1, **dadurch gekennzeichnet, dass** die Auslöseinheit (14, 52) zumindest teilweise von dem Farbstoff umgeben ist.

3. Vorrichtung (10) nach Anspruch 1 oder 2, **dadurch gekennzeichnet, dass** das Gas bzw. die Flüssigkeit Kohlendioxid (CO2) umfasst.

4. Vorrichtung (10) nach einem der vorhergehenden Ansprüche, **dadurch gekennzeichnet, dass** eine Steuereinheit vorgesehen ist, die die Auslöseeinheit (14, 52) zum Auslösen der Vorrichtung (10) derart steuert, dass die Auslöseeinheit (14, 52) mindestens eine Gasauslassöffnung der Gaspatrone (24) öffnet, so dass das Gas aus der Gaspatrone (24) in den Farbstoffbehälter (12, 50) entweicht und den Farbstoff durch die Öffnung (44) des Farbstoffbehälters (12, 50) befördert.

5. Vorrichtung (10) nach einem der vorhergehenden Ansprüche, **dadurch gekennzeichnet, dass** das Gas in der Gaspatrone (24) einen gegenüber dem Umgebungsdruck höheren Druck aufweist, und dass das Gas nach dem Öffnen einer Gasauslassöffnung der Gaspatrone (24) den Innendruck des Farbstoffbehälters (12, 50) erhöht.

6. Vorrichtung (10) nach einem der vorhergehenden Ansprüche, **dadurch gekennzeichnet, dass** eine Verteilereinheit (16) zum Versprühen des durch die Öffnung (44) des Farbstoffbehälters (12, 50) beförderten Farbstoff auf die Wertscheine vorgesehen ist.

7. Vorrichtung nach Anspruch 6, **dadurch gekennzeichnet**, die die Verteileinheit (16) mindestens eine mehrere Öffnung zum Versprühen des Farbstoffes aufweisende Verteilerplatte, eine Leitungsanordnung zum Versprühen des Farbstoffs und/oder mindestens eine Düse zum Versprühen des Farbstoffs umfasst.

8. Geldkassette,
mit einem Aufnahmefach zur Aufnahme von Wertscheinen, und
mit einer Vorrichtung (10) zum Ungültigmachen der in dem Aufnahmefach aufgenommen Wertscheine nach einem der vorhergehenden Ansprüche.

## Claims

1. A device for invalidating notes of value, comprising a dyestuff container (12, 50) in which a dyestuff is received for irreversibly dyeing the notes of value, and
comprising a trigger unit (14, 52) which brings the dyestuff into contact with the notes of value,
wherein the trigger unit (14, 52) is arranged inside the dyestuff container (12, 50),
wherein the trigger unit (14, 52) comprises a gas cartridge filled with a gas or a gas liquefied to a liquid, and wherein upon triggering the device (10), the dyestuff is conveyed through at least one opening (44) of the dyestuff container (12, 50) by means of the gas,
wherein the dyestuff contacts the gas cartridge (24), and
wherein the gas of the gas cartridge (24) directly escapes into the dyestuff container (12, 50) when triggered,
**characterized in that** the wall of the dyestuff container (12, 50) comprises an electric protection against drilling, and that the electric protection against drilling comprises sensors which detect a drilling of the wall of the dyestuff container (12, 50) and, **in that** case, trigger the device (10).

2. The device (10) according to claim 1, **characterized in that** the trigger unit (14, 52) is at least partly surrounded by the dyestuff.

3. The device (10) according to claim 1 or 2, **characterized in that** the gas or the liquid, respectively, comprises carbon dioxide (CO2).

4. The device (10) according to one of the preceding claims, **characterized in that** a control unit is provided which controls the trigger unit (14, 52) for triggering the device (10) such that the trigger unit (14, 52) opens at least one gas outlet of the gas cartridge (24) so that the gas escapes from the gas cartridge (24) into the dyestuff container (12, 50) and conveys the dyestuff through the opening (44) of the dyestuff container (12, 50).

5. The device (10) according to one of the preceding claims, **characterized in that** the gas in the gas cartridge (24) has a pressure exceeding the ambient pressure, and that after opening a gas outlet of the gas cartridge (24), the gas increases the internal pressure of the dyestuff container (12, 50).

6. The device (10) according to one of the preceding claims, **characterized in that** a distribution unit (16) is provided for spraying the dyestuff conveyed through the opening (44) of the dyestuff container (12, 50) onto the note of values.

7. The device according to claim 6, **characterized in that** the distribution unit (16) comprises at least one distribution plate having a plurality of openings for spraying the dyestuff, a conduct arrangement for spraying the dyestuff and/or at least a nozzle for spraying the dyestuff.

8. A cash box,
comprising a receiving compartment for receiving notes of value, and
comprising a device (10) for invalidating the notes of value received in the receiving compartment, according to one of the preceding claims.

## Revendications

1. Dispositif servant à invalider des billets de banque,
comportant un récipient de colorant (12, 50) dans lequel est reçu un colorant pour la coloration irréversible des billets de banque, et
une unité de déclenchement (14, 52) qui met le colorant en contact avec les billets de banque,
l'unité de déclenchement (14, 52) étant agencée à l'intérieur du récipient de colorant (12, 50),
l'unité de déclenchement (14, 52) comprenant une cartouche de gaz (24) remplie d'un gaz ou d'un gaz liquéfié pour obtenir un liquide, et le colorant étant transporté à l'aide du gaz, lors du déclenchement du dispositif (10), à travers au moins une ouverture (44) du récipient de colorant (12, 50),
le colorant étant en contact avec la cartouche de gaz (24),
et
le gaz de la cartouche de gaz (24) s'échappant directement dans le récipient de colorant (12, 50) lors du déclenchement,
**caractérisé en ce que** la paroi du récipient de colorant (12, 50) comprend une protection anti-perforation électrique, et **en ce que** la protection anti-perforation électrique comprend des capteurs qui détectent une perforation de la paroi du récipient de colorant (12, 50) et déclenchent dans ce cas le dispositif (10).

2. Dispositif (10) selon la revendication 1, **caractérisé en ce que** l'unité de déclenchement (14, 52) est entourée au moins en partie par le colorant.

3. Dispositif (10) selon la revendication 1 ou 2, **caractérisé en ce que** le gaz ou le liquide comprend du dioxyde de carbone (CO2).

4. Dispositif (10) selon l'une quelconque des revendications précédentes, **caractérisé en ce qu'**une unité de commande est prévue, qui commande l'unité de déclenchement (14, 52) destinée à déclencher le dispositif (10) de telle manière que l'unité de déclenchement (14, 52) ouvre au moins une ouverture de sortie de gaz de la cartouche de gaz (24), de sorte que le gaz s'échappe de la cartouche de gaz (24) dans le récipient de colorant (12, 50) et transporte le colorant à travers l'ouverture (44) du récipient de colorant (12, 50).

5. Dispositif (10) selon l'une quelconque des revendications précédentes, **caractérisé en ce que** le gaz dans la cartouche de gaz (24) présente une pression supérieure à la pression ambiante, et **en ce que** le gaz, une fois un orifice d'évacuation de gaz de la cartouche de gaz (24) ouvert, augmente la pression intérieure du récipient de colorant (12, 50).

6. Dispositif (10) selon l'une quelconque des revendications précédentes, **caractérisé en ce qu'**une unité de distribution (16) est destinée à pulvériser le colorant transporté à travers l'ouverture (44) du récipient de colorant (12, 50) sur les billets de banque.

7. Dispositif selon la revendication 6, **caractérisé en ce que** l'unité de distribution (16) comporte au moins une plaque de distribution présentant plusieurs ouvertures permettant de pulvériser le colorant, un ensemble de conduites permettant de pulvériser le colorant et/ou au moins une buse permettant de pulvériser le colorant.

8. Caisse à espèces,
comprenant un compartiment de réception permettant de recevoir les billets de banque, et
comprenant un dispositif (10) servant à invalider les billets de banque reçus dans le compartiment de réception selon l'une quelconque des revendications précédentes.
